# EUROPÄISCHE PATENTSCHRIFT

(11) **EP 3 520 965 B1**
(45) Veröffentlichungstag und Bekanntmachung des Hinweises auf die Patenterteilung: **26.08.2020**
(21) Anmeldenummer: 19150211.1
(22) Anmeldetag: 03.01.2019
(51) Int. Cl.: B25B 5/08, B23Q 3/06

(54) **SPANNDORN-ANORDNUNG MIT NIEDERZUGEFFEKT**
EXPANDING MANDREL ASSEMBLY WITH PULLDOWN EFFECT
AGENCEMENT DE BROCHE DE SERRAGE À EFFET DE TRACTION VERS LE BAS

(30) Priorität: 10.01.2018 DE 102018200267
(43) Veröffentlichungstag der Anmeldung: 07.08.2019
(73) Patentinhaber: Kipp Verpachtungen e.K., 72172 Sulz a.N. (DE)
(72) Erfinder: HAUG, André, 72296 Schopfloch-Oberiflingen (DE)
(74) Vertreter: Kohler Schmid Möbus Patentanwälte

(56) Entgegenhaltungen:
- EP-A1- 0 785 049
- EP-A2- 0 925 871
- DE-U1- 8 313 452

## Beschreibung

Die Erfindung betrifft eine Spanndorn-Anordnung gemäß dem Oberbegriff des Patentanspruchs 1, zum Verspannen eines Werkstücks, umfassend
- einen aufspreizbaren Spanndorn, für einen Eingriff in eine Ausnehmung des Werkstücks,
- ein Konterlager, zur direkten oder indirekten Anlage des Werkstücks,
- einen gegenüber dem Spanndorn entlang einer Betätigungsachse beweglichen Betätiger mit einem Spreizelement, wobei durch eine Relativbewegung des Spreizelements gegenüber dem Spanndorn entlang einer Verspannrichtung, die parallel zur Betätigungsachse verläuft, der Spanndorn aufspreizbar ist, und wobei der Spanndorn relativ zum Konterlager entlang der Betätigungsachse beweglich ausgebildet ist, und
- ein erstes elastisches Element, mit welchem der Spanndorn gegenüber dem Konterlager entgegen der Verspannrichtung vom Konterlager weg vorgespannt ist.

Eine derartige Spanndorn-Anordnung geht beispielsweise aus der EP 0 785 049 A1 hervor. Eine Spanndorn-Anordnung ist aus der Firmendruckschrift "Spanndorne Spannzangenfutter" der Röhm GmbH, 89567 Sontheim/Brenz, DE, datiert 09/2017, Seite 7017, bekannt geworden.

Für eine Bearbeitung oder Vermessung von Werkstücken ist es in der Regel erforderlich, die Werkstücke in einer festen Position zu halten, so dass die bearbeitenden Werkzeuge ortsgenau am Werkstück die vorgesehene Bearbeitung vornehmen können, oder die Messdaten mit guter Präzision ermittelt werden können.

Eine Befestigung eines Werkstücks kann insbesondere mit einem so genannten Spanndorn erfolgen. Der Spanndorn wird relativ zum Werkstück axial in eine Ausnehmung des Werkstücks eingeführt und radial aufgespreizt. Dadurch verklemmt sich der Spanndorn im Werkstück und kann dieses so in Position halten. Das Aufspreizen des Spanndorns kann mit einem keilförmigen Spreizelement erfolgen, das in axialer Richtung im Spanndorn verfahren wird, etwa durch Einschrauben. Das verspannte Werkstück liegt dabei typischerweise auf einem Konterlager auf, das an einem unteren Teil des Spanndorn-Bauteils ausgebildet ist. Ein solcher Spanndorn ist beispielsweise aus dem Katalog "Bedienteile|Normelemente" der Heinrich Kipp Werk KG, 72172 Sulz am Neckar, DE, Seite 767, Auflage 2016, bekannt geworden. Solche Spanndorne können ein Werkstück quer zur Achse des Spanndorns genau positionieren. Für eine genaue Positionierung auch in axialer Richtung wird meist eine zusätzliche Klemmvorrichtung eingesetzt, die das Werkstück auf das Konterlager presst.

Aus der Firmendruckschrift der Röhm GmbH, aaO, ist eine Spanndorn-Anordnung bekannt, bei der ein Hülsenspanndorn über ein federndes Druckstück an einem Grundkörper verschiebbar gelagert ist. Im Hülsenspanndorn ist ein Spannkegel angeordnet, der über ein Zwischenstück gegenüber dem Grundkörper axial verfahren werden kann. Durch Niederziehen des Spannkegels wird sowohl der Hülsenspanndorn radial gespreizt, als auch axial auf den Grundkörper zu gezogen.

Mit dieser Spanndorn-Anordnung kann ein Werkstück auch in axialer Richtung verspannt werden, indem es an den Grundkörper herangezogen wird, so dass eine zusätzliche Klemmvorrichtung nicht nötig ist.

Die in der Firmendruckschrift der Röhm GmbH, aaO, vorgestellte Spanndorn-Anordnung ist insbesondere für im Wesentlichen runde Werkstücke vorgesehen, die bei einer Bearbeitung rotiert werden, etwa durch Drehen oder bei einer Verzahnungsbearbeitung etwa durch Wälzfräsen. Solche Werkstücke werden typischerweise für eine Befestigung an der Spanndorn-Anordnung entlang der Rotationsachse des Werkstücks bzw. entlang der Achse des Spanndorns an den Spanndorn herangeführt und auf den Spanndorn aufgesetzt, und anschließend wird der Spanndorn aufgespreizt. Nach der Bearbeitung wird zunächst der Spanndorn entspannt und anschließend das Werkstück entlang der Achse des Spanndorns abgehoben und weggeführt. Für diese Anwendung kann die bekannte Spanndorn-Anordnung auch gut eingesetzt werden.

In anderen Anwendungsfällen ist jedoch eine Werkstücktransportachse entlang der Achse des Spanndorns oft nicht vorgesehen, etwa aus Kostengründen, oder wäre im Rahmen der vorgesehenen Bearbeitung umständlich für den Prozessablauf. Es kann auch schlicht für ein axiales Abheben des Werkstücks zu wenig Platz vorhanden sein, insbesondere auch bei manueller Werkstückhandhabung. Jedoch ist dann oft eine Werkstücktransportachse quer zur Achse des Spanndorns eingerichtet, oder wäre für den Prozessablauf effizienter, etwa um eine weitere Bearbeitung am Werkstück bei gleicher axialer Position, aber an anderer lateraler Position vorzunehmen. Auch ist oft aus Platzgründen eine Werkstückzuführung von der Seite besonders einfach einzurichten, wiederum insbesondere bei manueller Werkstückhandhabung. In solchen Anwendungsfällen würde jedoch der Spanndorn das Werkstück gegen ein Verfahren blockieren.

### Aufgabe der Erfindung

Der Erfindung liegt die Aufgabe zugrunde, eine Spanndorn-Anordnung vorzustellen, die mit einem Werkstücktransport quer zur Achse des Spanndorns gut genutzt werden kann.

### Kurze Beschreibung der Erfindung

Diese Aufgabe wird auf überraschend einfache und wirkungsvolle Weise gelöst durch eine Spanndorn-Anordnung gemäß dem Patentanspruch 1.

Die Spanndorn-Anordnung umfasst eine Grundplatte, an der ein vorderes Lager für eine Anlage des Werkstücks und ein hinteres Lager für eine Anlage des Konterlagers ausgebildet ist, die Grundplatte bildet eine Ausnehmung aus, in welche der Spanndorn entlang der Betätigungsachse vollständig bis hinter das vordere Lager in die Ausnehmung zurückziehbar ist, und es ist eine Spannvorrichtung vorhanden, mittels welcher der Betätiger entlang der Verspannrichtung auf das Konterlager zu und auf die Grundplatte zu bewegt werden kann.

Im Rahmen der Erfindung ist eine indirekte Anlage des Werkstücks am Konterlager eingerichtet, nämlich über die Grundplatte. Die Grundplatte stützt sich mit einem hinteren Lager am Konterlager ab, und stellt mit dem vorderen Lager eine Anlage für das Werkstück zur Verfügung. Gleichzeitig bildet die Grundplatte eine Ausnehmung aus, in die der Spanndorn eingeführt bzw. eingefahren werden kann. Die Ausnehmung ist dabei groß genug, dass der Spanndorn (und ggf. weiterer Teile, die über den Spanndorn axial hinausragen) vollständig hinter das vorderer Lager bzw. eine entsprechende vordere Lagerebene, die typischerweise senkrecht zur Betätigungsachse/Verspannrichutng verläuft, zurückgezogen werden kann.

Dadurch ist es möglich, das Werkstück am vorderen Lager angelegt zu lassen und quer zur Betätigungsachse/Verspannrichtung (bzw. parallel zur vorderen Lagerebene) auf der Grundplatte zu verschieben, etwa um das Werkstück für verschiedene aufeinanderfolgende Bearbeitungen umzupositionieren oder um das Werkstück zu beladen und zu entladen. Bei in die Ausnehmung zurückgezogenem Spanndorn stört dieser das Verschieben des Werkstücks nicht. Zum Umpositionieren oder Be- und Entladen des Werkstücks ist es nicht erforderlich, dieses entlang der Betätigungsachse/Verspannrichtung von der Grundplatte abzuheben. Eine entsprechende Werkstücktransportachse ist nicht nötig. Zudem kann auch eine Bearbeitungsstation oder Messstation, an der die Spanndorn-Anordnung verbaut ist, mit einem reduzierten Platzbedarf axial oberhalb des Spanndorns (bezogen auf seine Position mit verspanntem Werkstück) bzw. axial oberhalb des Werkstücks (bezogen auf seine auf der Grundplatte verspannte Position) auskommen.

Durch die Erfindung wird also eine Werkstücktransport quer zur Betätigungsachse des Spanndorns vereinfacht, sowohl für eine automatisierte (maschinelle) als auch für eine manuelle Werkstückhandhabung. Typischerweise durchragt der Betätiger das Konterlager und ragt in die Grundplatte hinein oder durch die Grundplatte hindurch. Die Spannvorrichtung greift typischerweise am Betätiger und am Bauteil des Konterlagers an.

Eine bevorzugte Ausführungsform einer erfindungsgemäßen Spanndorn-Anordnung sieht vor, dass der Betätiger mit einer Zugstange ausgebildet ist, und die Spannvorrichtung bei Bewegung des Betätigers entlang der Verspannrichtung mittels der Zugstange das Spreizelement auf das Konterlager zu zieht, insbesondere wobei die Zugstange durch das Konterlager hindurch zur Spannvorrichtung geführt ist. Dadurch ist ein besonders kompakter und robuster Aufbau möglich. Alternativ können auch komplexere Kraftübertragungen, etwa mit einer Druckstange und einem C-förmigen Umgriff, in Betracht kommen.

Gemäß der Erfindung ist ein zweites elastisches Element vorhanden, mit welchem der Betätiger gegenüber dem Spanndorn entgegen der Verspannrichtung vorgespannt ist. Durch das zweite elastische Element wird das Spreizelement bei entlasteter Spannvorrichtung selbsttätig axial entgegen der Verspannrichtung zurückgeschoben, so dass der Spanndorn in eine nicht aufgespreizte Stellung zurückgeht. Die radiale Verspannung des Werkstücks wird dann bei Entspannung der Spannvorrichtung sehr zuverlässig aufgehoben; insbesondere ist kein Zugang von oben (von der dem Konterlager abgewandten Seite) durch das Werkstück hindurch auf den Spanndorn notwendig, um (etwa manuell) eine reibungsbedingt selbsthemmende radiale Verspannung des Werkstücks aufzuheben. Diese Ausführungsform ist daher besonders nützlich, wenn die Ausnehmung des Werkstücks als Sackloch ausbildet ist, und daher ein Zugang von oben auf den Spanndorn nicht möglich ist. Das zweite elastische Element kann insbesondere als eine Druckfeder ausgebildet sein.

Eine vorteilhafte Weiterbildung dieser Ausführungsform sieht vor, dass eine erste Federhärte des ersten elastischen Elements größer ist als eine zweite Federhärte des zweiten elastischen Elements. Dies stellt sicher, dass im Laufe des Verspannens der Spannvorrichtung, also beim Verfahren des Betätigers entlang der Verspannrichtung auf das Konterlager zu, zunächst vor allem die radiale Aufspreizung des Spanndorns erfolgen kann (und dadurch das Werkstück ergriffen wird), und anschließend vor allem (bei ergriffenen Werkstück) das axiale Niederziehen des Werkstücks stattfinden kann. Das Niederziehen des Werkstücks erfolgt also erst, wenn dieses sicher ergriffen ist, wodurch eine besonders zuverlässige und definierte Befestigung des Werkstücks erreicht wird. Falls das Aufspreizen des Spanndorns bis zum Kontakt mit dem Werkstück eine merkliche Kraft benötigt, sollte diese bei der Auslegung der Federhärten mit berücksichtigt werden, und die erste Federhärte des ersten elastischen Elements entsprechend größer gewählt werden.

Bei einer bevorzugten Weiterbildung dieser Ausführungsform ist das zweite elastische Element mit einer Schraubenfeder ausgebildet, welche das Spreizelement von einem Fußteil des Spanndorns entgegen der Verspannrichtung weg drückt. Diese Ausführungsform ist besonders einfach und kompakt. Die Schraubenfeder wird typischerweise vollständig vom Spanndorn umgriffen.

Bevorzugt ist auch eine Ausführungsform, bei der das Spreizelement mit einer oder mehreren kegelmantelförmigen Flächen ausgebildet ist und/oder der Spanndorn eine oder mehrere kegelmantelförmige Gegenflächen für das Spreizelement ausbildet. Durch die kegelmantelförmigen Flächen und/oder Gegenflächen kann die axiale Bewegung des Betätigers in Verspannrichtung in eine radiale Bewegung für das Aufspreizen des Spanndorns auf einfache und zuverlässige Weise umgelenkt werden. Kegelmantelförmig meint hier, das die Fläche oder Gegenfläche zumindest einen Teil der Oberfläche eines Kegelmantels beschreibt. Anstelle von kegelmantelförmigen Flächen sind auch andere Arten von keilförmigen Flächen bzw. Gegenflächen möglich, jedoch sind kegelmantelförmige Flächen meist besonders einfach zu fertigen und haben eine besonders geringe Verkantungsneigung.

Vorteilhaft ist auch eine Ausführungsform, bei der der Spanndorn im Wesentlichen hülsenförmig ausgebildet ist, wobei zumindest das Spreizelement zum Aufspreizen des Spanndorns im Spanndorn axial verfahrbar ist. Die Hülsenform ermöglicht die Unterbringung von funktionellen Bauteilen im Inneren des Spanndorns, etwa eines zweiten elastischen Elements und Teilen des Betätigers, und gestattet somit einen besonders kompakten Aufbau.

Bei einer bevorzugten Ausführungsform ist der Spanndorn mit mehreren Spreizbacken ausgebildet, die durch im Wesentlichen parallel zur Betätigungsachse verlaufende Spalte voneinander getrennt sind. Die Spreizbacken sind typischerweise an einem axialen Ende an einen Fußteil (auf der Seite des Konterlagers) angebunden, und können sich am gegenüberliegenden axialen Ende (auf der dem Konterlager abgewandten Seite) in im Wesentlichen radialer Richtung aufbiegen. Dieser Typ von Spanndorn ist einfach und kostengünstig herzustellen. Alternativ zu Spreizbacken sind beispielsweise auch Spreizkugeln möglich, die von einem keilförmigen, insbesondere kegelmantelförmigen Spreizelement nach radial außen gedrückt werden.

Eine vorteilhafte Ausführungsform sieht vor, dass die Ausnehmung der Grundplatte mit einem Anschlag ausgebildet ist, der ein axiales Einführen des Spanndorns in die Grundplatte begrenzt. Dadurch wird die Handhabung der Spanndorn-Anordnung erleichtert; der zurückgezogene Spanndorn kann nicht durch die Grundplatte hindurchfallen und versehentlich verloren gehen.

Dazu alternativ ist bei einer Ausführungsform vorgesehen, dass die Ausnehmung der Grundplatte durchgehend ausgebildet ist, so dass der Spanndorn vollständig durch die Ausnehmung der Grundplatte hindurchgeführt werden kann. Die durchgehende Ausbildung der Ausnehmung bezieht sich auf die (maximale) radiale Breite des Spanndorns, gegenüber der die Ausnehmung eine größere (minimale) radiale Breite aufweist, um den Spanndorn vollständig durchführen zu können. Ein Klemmensemble (gebildet aus der Spannvorrichtung, dem Konterlager, dem Betätiger und dem Spanndorn) kann an der Grundplatte zwischen verschiedenen durchgehenden Ausnehmungen der Grundplatte leicht versetzt werden, insbesondere um einen anderen Werkstücktyp zu handhaben. Weiterhin kann die Grundplatte in axialer Richtung besonders dünn und damit materialsparend kostengünstig ausgeführt werden, insbesondere in axialer Richtung dünner als der Spanndorn lang ist. Der Spanndorn kann dadurch hinter das vordere Lager zurückgezogen werden, dass er (zumindest teilweise) an der gegenüberliegenden Seite aus der Grundplatte herausgeführt wird.

Gemäß der Erfindung bildet die Grundplatte, insbesondere mittels der Ausnehmung in der Grundplatte, eine Führung für den Spanndorn aus. Dadurch kann die Präzision bei der Befestigung des Werkstücks verbessert werden, und auch die Handhabung der Spanndorn-Anordnung erleichtert werden, etwa beim Zusammenbau oder beim Verspannen der Spannvorrichtung.

Bei einer vorteilhaften Ausführungsform ist vorgesehen, dass ein drittes elastisches Element vorhanden ist, mittels welchem das Konterlager gegenüber der Grundplatte bei aneinander anliegendem Konterlager und hinterem Lager entlang der Betätigungsachse von der Grundplatte weg vorgespannt wird. Dadurch ist (bei entspannter Spannvorrichtung) ein Zurückziehen eines Klemmensembles (gebildet durch die Gesamtheit von Spanndorn, Betätiger, Konterlager und Spannvorrichtung) erleichtert, insbesondere um das Klemmensemble bzw. den Spanndorn hinter das vordere Lager der Grundplatte zurückzuziehen.

Bevorzugt ist auch eine Ausführungsform, bei der die Spannvorrichtung mit einem Exzenterhebel ausgebildet ist. Ein Exzenterhebel ist einfach und sicher zu handhaben. Alternativ kann die Spannvorrichtung beispielsweise auch mit einer Konusschraube ausgebildet sein.

Vorteilhaft ist auch eine Ausführungsform, bei der am Spanndorn eine oder mehrere profilierte Kontaktflächen, insbesondere gezackte Kontaktflächen, für eine Anlage an die Wand der Ausnehmung des Werkstücks ausgebildet sind. Dadurch kann die Reibung zwischen dem Spanndorn und dem Werkstück erhöht werden, so dass ein besserer Halt des Spanndorns in der Ausnehmung des Werkstücks erreicht wird. Die Befestigung des Werkstücks mittels der Spanndorn-Anordnung wird dadurch zuverlässiger.

In den Rahmen der vorliegenden Erfindung fällt auch die Verwendung einer erfindungsgemäßen, oben beschriebenen Spanndorn-Anordnung, die dadurch gekennzeichnet ist, dass bei in die Ausnehmung des Werkstücks eingeführtem Spanndorn mit der Spannvorrichtung der Betätiger entlang der Verspannrichtung so weit auf das Konterlager zu bewegt wird, dass der Spanndorn in der Ausnehmung aufgespreizt verspannt wird und das Werkstück spielfrei an die Grundplatte und damit indirekt an das Konterlager angelegt wird. Die Befestigung des Werkstücks an der Grundplatte ist robust, und sowohl in axialer Richtung als auch quer dazu präzise und gut reproduzierbar. Entsprechend sind Bearbeitungsprozesse und Messungen mit großer Genauigkeit möglich.

Bevorzugt ist eine Variante dieser Verwendung, bei der bei spielfrei auf der Grundplatte anliegendem Werkstück das Werkstück einer Bohrbearbeitung und/oder einer Fräsbearbeitung unterzogen wird. Bei diesen Bearbeitungen ist eine spielfreie Ausrichtung des Werkstücks besonders wichtig. Während der Bohrbearbeitung und/oder Fräsbearbeitung wird das Werkstück ortsfest gehalten, und insbesondere auch nicht rotiert.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen näher erläutert. Es zeigen:
- Fig. 1: einen schematischen Längsschnitt durch eine erste Ausführungsform einer erfindungsgemäßen Spanndorn-Anordnung, mit einer durchgehenden Ausnehmung an der Grundplatte, in einem entspannten Zustand der Spannvorrichtung;
- Fig. 2: die Spanndorn-Anordnung von Fig. 1, in einer schematischen Seitenansicht;
- Fig. 3: die Spanndorn-Anordnung von Fig. 1 im schematischen Längsschnitt, im verspannten Zustand der Spannvorrichtung;
- Fig. 4: einen schematischen Längsschnitt durch eine zweite Ausführungsform einer erfindungsgemäßen Spanndorn-Anordnung, in einem entspannten Zustand der Spannvorrichtung, mit einem bis an einen Anschlag in eine Ausnehmung der Grundplatte zurückgezogenem Spanndorn;
- Fig. 5: die Spanndornanordnung von Fig. 4, mit an die Grundplatte angedrücktem Konterlager, in einem entspannten Zustand der Spannvorrichtung;
- Fig. 6: die Spanndornanordnung von Fig. 5, mit der Spannvorrichtung im verspannten Zustand;
- Fig. 7: einen Spanndorn im schematischen Querschnitt mit profilierten Kontaktflächen für die Erfindung.

Die **Fig. 1** zeigt in einem schematischen Längsschnitt und **Fig. 2** in einer Seitenansicht unter 90° Drehung gegenüber der Fig. 1 eine erfindungsgemäße Spanndorn-Anordnung 1.

Die Spanndorn-Anordnung 1 umfasst eine Spannvorrichtung 2 (hier ausgebildet mit einem Exzenterhebel 3), ein Konterlager 4 (hier ausgebildet an einem Basiselement 5, an dem auch der Exzenterhebel 3 gelagert ist), einen hier im Wesentlichen hülsenförmig ausgebildeten Spanndorn 6, einen Betätiger 7 und eine Grundplatte 8. Die Gesamtheit (zusammenhängende Baugruppe) von Spannvorrichtung 2, Konterlager 4, Spanndorn 6 und Betätiger 7 wird auch als Klemmensemble 10 bezeichnet. Die Spanndorn-Anordnung 1 dient der Befestigung eines Werkstücks 9 auf der Grundplatte 8. Die Grundplatte 8 ist typischerweise ortsfest arretiert, etwa an einem Maschinenrahmen (nicht näher dargestellt).

Ein vorderer Teil des Klemmensembles 10, nämlich der Spanndorn 6 und ein vorderer Teil des Betätigers 7, ragt durch eine Ausnehmung 11 der Grundplatte 8 hindurch. Die Ausnehmung 11 wirkt als eine Führung für den Spanndorn 6, so dass dieser parallel zu einer Verspannrichtung VR bzw. entlang einer Betätigungsachse BA des Betätigers 7 in der Grundplatte 8 verfahrbar ist.

Das Klemmensemble 10 ist im gezeigten Zustand (bei entspannter Spannvorrichtung 2) lose in die Ausnehmung 11 der Grundplatte 8 eingeführt, und könnte problemlos nach unten so weit wie gewünscht aus der Ausnehmung 11 herausgezogen werden. Insbesondere könnte das Klemmensemble 10 so weit nach unten gezogen werden, das der Spanndorn 6 und auch das Klemmensemble 10 insgesamt vollständig hinter ein vorderes Lager 12 der Grundplatte 8, das hier mit einer vorderen Lagerebene 13 ausgebildet ist, zurückgezogen werden kann; die Ausnehmung 11 ist somit in Hinblick auf den Spanndorn 6 (bzw. dessen radialer Breite) durchgehend. Bei vollständigem Rückzug hinter das vordere Lager 12 könnte ein am vorderen Lager 12 anliegendes Werkstück entlang des vorderen Lagers 12 barrierefrei verfahren werden (nicht näher dargestellt).

Weiterhin könnte das Klemmensemble 10 vollständig aus der Ausnehmung 11 herausgezogen werden, insbesondere um das Klemmensemble 10 an eine andere Ausnehmung der Grundplatte 8 oder auch an eine Ausnehmung einer anderen Grundplatte zu versetzen (nicht näher dargestellt).

Ein erstes elastisches Element 14, hier ausgebildet als eine unter Druckspannung stehende Schraubenfeder 14a, drückt den Spanndorn 6 entgegen der Verspannrichtung VR vom Konterlager 4 weg. Das erste elastische Element 14 stützt sich hier am Basiselement 5 bzw. am Konterlager 4 sowie an einem Fußteil 21 des Spanndorns 6 ab.

An einem oberen (vorderen) Ende des Betätigers 7 ist ein Spreizelement 15 ausgebildet, das mit kegelmantelförmigen Flächen 16 ausgebildet ist. Diese stützen sich an kegelmantelförmigen Gegenflächen 17 im Inneren des Spanndorns 6 ab, nämlich an den Innenseiten von Spreizbacken 18a, 18b, die durch axiale verlaufende Spalte 19 voneinander getrennt sind. Die Spalte 19 gehen unterenends in Entlastungsbohrungen 20 über, um einer Rissbildung beim Aufspreizen der Spreizbacken 18a, 18b vorzubeugen. Die Spreizbacken 18a, 18b stehen von dem gemeinsamen Fußteil 21 des Spanndorns 6 ab.

Ein zweites elastisches Element 22, hier ebenfalls ausgebildet als eine unter Druckspannung stehende Schraubenfeder 22a, drückt das Spreizelement 15 entgegen der Verspannrichtung VR vom Spanndorn 6 nach oben hin 6 weg; das zweite Federelement 22 stützt sich hier am Fußteil 21 des Spanndorns 6 und am Spreizelement 15 ab.

Mit der Spannvorrichtung 2 kann der Betätiger 7 entlang der Betätigungsachse BA gegenüber dem Basiselement 5 bzw. dem Konterlager 4 axial verfahren werden. In der gezeigten Stellung ist der Betätiger 7 und damit auch das Spreizelement 15 relativ weit nach oben ausgefahren, also entgegen der Verspannrichtung VR vom Konterlager 4 weg, entsprechend einem entspannten Zustand der Spannvorrichtung 2. Das Spreizelement 15 übt im entspannten Zustand nur eine geringe radiale Kraft über die Keilwirkung der kegelmantelförmigen Flächen 16 auf den Spreizdorn 6 aus, so dass die Spreizbacken 18a, 18b nur geringfügig nach radial außen gedrückt werden. In diesem Zustand kann der Spreizdorn 6 problemlos mit radialem Spiel in eine Ausnehmung 23 des Werkstücks 9 eingeführt oder ausgeführt werden.

In der gezeigten Situation ist das Werkstück 9 mit seiner Ausnehmung 23 lose auf den Spanndorn 6 aufgesteckt, um die Verspannung des Werkstücks 9 auf der Grundplatte 8 vorzubereiten.

Zum Verspannen des Werkstücks 9 wird von einem Bediener das Klemmensemble 10 ergriffen und nach oben an die Grundplatte 8 gedrückt. Dabei kommen das Konterlager 4 und ein hinteres Lager 24 der Grundplatte 8 zu einer gegenseitigen Anlage. Ebenso wird das Werkstück 9 bis an die Grundplatte 8 herangeschoben, so dass eine untere Werkstückseite 25 am vorderen Lager 12 der Grundplatte 8 zur Anlage kommt; dadurch ragt der Spanndorn 6 etwas tiefer in die Ausnehmung 23 des Werkstücks 9 hinein. In dieser Situation wird die Spannvorrichtung 2 gespannt; der verspannte Zustand der Spannvorrichtung 2 ist in **Fig. 3** dargestellt.

Durch Verschwenken des Exzenterhebels 3 nach links wurde eine Drehachse DA des Exzenterhebels 3, an die der Betätiger 7 angebunden ist, relativ zum Basiselement 5 axial nach unten wegbewegt, so dass der Betätiger 7 und insbesondere dessen Spreizelement 15 in Verspannrichtung VR auf das Konterlager 4 zu gezogen wurden.

Bedingt durch eine relativ kleine zweite Federhärte des zweiten elastischen Elements 22 im Vergleich zu einer ersten Federhärte des ersten elastischen Elements 14 ist zunächst der Spanndorn 6 bei dieser Bewegung des Spreizelements 15 relativ zum Konterlager 4 nahezu ortsfest geblieben, denn das relativ harte erste elastische Element 14 hat den Spanndorn 6 vom Konterlager 4 weggehalten. Hingegen konnte das Spreizelement 15 die vergleichsweise geringe Kraft des zweiten elastischen Elements 22 überwinden und relativ zum Spanndorn 6 nach unten verfahren und die Spreizbacken mit den kegelmantelförmigen Flächen 16 dabei radial immer weiter aufspreizen.

Sobald die Spreizbacken jedoch in Pressung mit der Innenseite der Ausnehmung 23 des Werkstücks 9 gerieten, konnte das Spreizelement 15 nicht mehr oder nur noch bei sehr großem Widerstand weiter relativ zum Spanndorn 6 nach unten bewegt werden. Eine weitere Bewegung des Betätigers 7 in Verspannrichtung VR nach unten führte dann dazu, dass nunmehr der Spanndorn 6 gegen die Kraft des ersten Federelements 14 in Verspannrichtung VR nach unten gezogen wurde. Da die Spannbacken des Spanndorns 6 in Pressung und damit in Kraftschluss mit der Innenseite der Ausnehmung 23 des Werkstücks 9 sind, wurde dabei das Werkstück 9 mit nach unten gezogen und somit gegen die Grundplatte 8 gedrückt. Der Betätiger 7 wurde dabei unter erhebliche Zugspannung gebracht, und wirkt also als Zuganker 7a.

Im gezeigten verspannten Zustand der Spannvorrichtung 2 ist daher das Werkstück 9 nicht nur durch den im Formschluss blockierenden Spanndorn 6 gegen eine laterale Verschiebung 26 gegenüber der Grundplatte 8 gesichert, sondern sitzt auch bezüglich der axialen Richtung (vgl. Betätigungsachse BA) spielfrei auf der Grundplatte 8 auf. Eine axiale Bewegung 27 des Werkstücks 9 ist aufgrund des Kraftschlusses mit dem Spanndorn 6 nicht möglich. In diesem Zustand wird das Werkstück 9 typischerweise einer Bearbeitung unterzogen, insbesondere einer Bohr- oder Fräsbearbeitung, oder auch einer Messung, insbesondere einer Vermessung seiner Außendimensionen.

Beim Entspannen der Spannvorrichtung 2, also einem Zurückschwenken des Exzenterhebels 3 in die in Fig. 1 gezeigte Stellung, wird die axiale Verspannung des Werkstücks 9 gegen die Grundplatte 8 wieder gelöst, wobei das erste elastische Element 14 wieder (weitgehend) entspannt wird. Das zweite elastische Element 22 unterstützt sodann die Aufhebung der radialen Verspannung der aufgespreizten Spannbacken des Spanndorns 6, indem es das Spreizelement 15 nach oben von den kegelmantelförmigen Gegenflächen 17 des Spanndorns 6 weg drückt.

Die **Fig. 4** zeigt eine zweite Ausführungsform einer erfindungsgemäßen Spanndorn-Anordnung 1. Es werden nur die wesentlichen Unterschiede zur ersten Ausführungsform erläutert.

Bei dieser Ausführungsform ist in der Grundplatte 8 eine Ausnehmung 30 zur Aufnahme des Spanndorns 6 ausgebildet, welche an der der Spannvorrichtung 2 zugewandten Seite einen schulterartigen Anschlag 31 ausbildet. Der Spanndorn 6 kann daher nach unten nicht durch die Ausnehmung 30 hindurch geführt werden; die Ausnehmung 30 ist somit bezüglich des Spanndorns 6 (bzw. dessen radialer Breite) nicht durchgehend. Zwar geht die Ausnehmung 30 in eine Öffnung 32 über, durch den der Betätiger 7 und das erste elastische Element 14 hindurchgeführt sind bzw. werden können, diese Öffnung 32 ist aber für den Spanndorn 6 nicht breit genug. Das Klemmensemble 10, umfassend die Spannvorrichtung 2, das Konterlager 4, den Betätiger 7 und den Spanndorn 6, ist hier dauerhaft an der Grundplatte 8 bzw. dessen Ausnehmung 30 angeordnet, indem es die Grundplatte 8 im Bereich des Anschlags 31 beidseitig umgreift; das Klemmensemble 10 könnte nur durch Zerlegen von der Grundplatte 8 entfernt werden.

In der gezeigten Ausführungsform ist weiterhin das Konterlager 4 an einem Kragenelement 33 ausgebildet, das sich am Basiselement 5 abstützt. Ein drittes elastisches Element 34, hier wiederum ausgebildet als eine unter Druckspannung stehende Schraubenfeder 34a, spannt die Grundplatte 8 entgegen der Verspannrichtung VR gegenüber dem Konterlager 4 vor; Grundplatte 8 und Konterlager 4 werden sozusagen auseinandergedrückt. Das dritte elastische Element 34 greift hier am Konterlager 4 und an einer zurückgesetzten Schulter 35 der Grundplatte 8, wobei die Schulter 35 jenseits des hinteren Lagers 24 liegt, an.

Durch die Wirkung des dritten elastischen Elements 34 werden der Betätiger 7 einschließlich Spreizelement 15 und auch der Spanndorn 6 in die Ausnehmung 30 hineingezogen, im Wesentlichen bis an den Anschlag 31. Die Spannvorrichtung 2 ist in einem entspannten Zustand. Der Spanndorn 6 und das Klemmensemble 10 insgesamt sind hinter das vordere Lager 12 und die zugehörige vordere Lagerebene 13 zurückgezogen. Dadurch ist es möglich, das Werkstück 9 auf dem ersten Lager 12 in lateraler Richtung quer zur Betätigungsachse BA zu verfahren, vgl. laterale Verschiebung 26.

Im Werkstück 9 ist hier eine als Sackloch ausgebildete Ausnehmung 36 ausgebildet. Zum Verspannen des Werkstücks 9 auf der Grundplatte 8 muss das Werkstück 9 zumindest näherungsweise mit seiner Ausnehmung 36 über dem Spanndorn 6 bzw. über der Ausnehmung 30 der Grundplatte 8 angeordnet werden.

Zum Verspannen des Werkstücks 9 wird sodann das Klemmensemble 10 gegenüber der Grundplatte 8 durch einen Bediener nach oben geschoben, bis das Konterlager 4 am hinteren Lager 24 der Grundplatte 8 anliegt, vgl. hierzu **Fig. 5****.** Dabei wird das dritte elastische Element 34 entgegen seiner Federkraft gestaucht. Der Spanndorn 6 dringt dabei in die Ausnehmung 36 des Werkstücks 9 ein; typischerweise wird das Werkstück 9 dabei vom Bediener manuell gehalten, damit es nicht nach oben ausweicht, falls bereits eine merkliche Reibung zwischen dem Spanndorn 6 und der Innenwand der Ausnehmung 36 des Werkstücks 9 auftreten sollte.

Sodann wird die Spannvorrichtung 2 gespannt, vgl. **Fig. 6****,** indem der Exzenterhebel 3 nach links verschwenkt wird. Dadurch wird der Betätiger 7 samt Spreizkopf 15 in Verspannrichtung VR nach unten auf das Konterlager 4 zu gezogen. Wie bei der ersten Ausführungsform beschrieben, kommt es zunächst vor allem zu einem Aufspreizen des Spanndorns 6, und nach Erreichen der Pressung der Spreizbacken des Spanndorns 6 in der Ausnehmung 36 des Werkstücks 9 wird das Werkstück 9 auf die Grundplatte 8 niedergezogen. Bei aneinander liegendem ersten Lager 12 der Grundplatte 8 und unterer Werkstückseite 25 wird das Werkstück 9 gegen die Grundplatte 8 verspannt. Hierbei wird der Betätiger 7 unter erhebliche Zugspannung gesetzt. Das Werkstück 9 ist durch Formschluss mittels des Spanndorns 6, der in beide Ausnehmungen 36, 30 eingreift, gegen laterale Verschiebung 26 gesichert, und durch Kraftschluss mittels der Spreizbacken des Spanndorns 6 gegen eine axiale Bewegung 27 gesichert. In diesem Zustand wird das Werkstück 9 typischerweise wiederum einer Bearbeitung oder Messung unterzogen. Die Bearbeitung erfolgt bevorzugt bei ruhendem Werkstück 9.

Bei Zurückdrehen des Exzenterhebels 3 in die in Fig. 4 gezeigte Stellung hilft die zweite elastische Spannvorrichtung 22 beim Aufheben der Aufspreizung der Spreizbacken des Spanndorns 6, und das dritte Federelement 34 hilft beim Zurückziehen des Spanndorns 6 bzw. des Klemmensembles 10 hinter das vordere Lager 12 und damit vollständig aus der Ausnehmung 36 des Werkstücks 9 heraus, so dass dieses wieder in lateraler Richtung auf dem ersten Lager 12 der Grundplatte 8 verfahren werden kann, vgl. laterale Verschiebung 26, etwa für einen Werkstückwechsel. Ebenso kann das Werkstück 9 dann auch in axialer Richtung abgehoben werden, vgl. axiale Bewegung 2, falls gewünscht.

**Fig. 7** zeigt im schematischen Querschnitt einen Spanndorn 6 für die Erfindung. An seinen Spannbacken 18a weist der Spanndorn 6 radial außen profilierte Kontaktflächen 40 auf, die hier gezackt mit nach unten (zum Fußteil 21 des Spanndorns 6 hin) gerichteten Zacken ausgebildet sind. Mit den profilierten Kontaktflächen 40 ist ein verbesserter Halt in der Ausnehmung eines Werkstücks möglich.

### Bezugszeichenliste

- 1: Spanndorn-Anordnung
- 2: Spannvorrichtung
- 3: Exzenterhebel
- 4: Konterlager
- 5: Basiselement
- 6: Spanndorn
- 7: Betätiger
- 7a: Zuganker
- 8: Grundplatte
- 9: Werkstück
- 10: Klemmensemble
- 11: Ausnehmung der Grundplatte (durchgehend)
- 12: vorderes Lager
- 13: vordere Lagerebene
- 14: erstes elastisches Element
- 14a: Schraubenfeder (erstes elastisches Element)
- 15: Spreitzelement
- 16: konische Flächen
- 17: konische Gegenflächen
- 18a, 18b: Spreizbacken
- 19: Spalt
- 20: Entlastungsbohrung
- 21: Fußteil (Spanndorn)
- 22: zweites elastisches Element
- 22a: Schraubenfeder (zweites elastisches Element)
- 23: Ausnehmung im Werkstück (durchgehend)
- 24: hinteres Lager
- 25: untere Seite (Werkstück)
- 26: laterale Verschiebung
- 27: axiale Bewegung
- 30: Ausnehmung in der Grundplatte (nicht durchgehend)
- 31: Anschlag
- 32: Durchbruchöffnung
- 33: Kragenelement
- 34: drittes elastisches Element
- 34a: Schraubenfeder (drittes elastisches Element)
- 35: hinteres Lager
- 36: Ausnehmung im Werkstück (Sackloch)
- 40: profilierte Kontaktflächen
- BA: Betätigungsachse
- DA: Drehachse (Lagerachse des Betätigers am Exzenterhebel)
- VR: Verspannrichtung

## Patentansprüche

1. Spanndorn-Anordnung (1) zum Verspannen eines Werkstücks (9), umfassend
- einen aufspreizbaren Spanndorn (6), für einen Eingriff in eine Ausnehmung (23; 36) des Werkstücks (9),
- ein Konterlager (4), zur direkten oder indirekten Anlage des Werkstücks (9),
- einen gegenüber dem Spanndorn (6) entlang einer Betätigungsachse (BA) beweglichen Betätiger (7) mit einem Spreizelement (15), wobei durch eine Relativbewegung des Spreizelements (15) gegenüber dem Spanndorn (6) entlang einer Verspannrichtung (VR), die parallel zur Betätigungsachse (BA) verläuft, der Spanndorn (6) aufspreizbar ist, und wobei der Spanndorn (6) relativ zum Konterlager (4) entlang der Betätigungsachse (BA) beweglich ausgebildet ist, und
- ein erstes elastisches Element (14), mit welchem der Spanndorn (6) gegenüber dem Konterlager (4) entgegen der Verspannrichtung (VR) vom Konterlager (4) weg vorgespannt ist,
wobei eine Grundplatte (8) vorhanden ist, an der ein vorderes Lager (12) für eine Anlage des Werkstücks (9) und ein hinteres Lager (24) für eine Anlage des Konterlagers (4) ausgebildet ist,
wobei die Grundplatte (8) eine Ausnehmung (11; 30) ausbildet, in welche der Spanndorn (6) entlang der Betätigungsachse (BA) vollständig bis hinter das vordere Lager (12) in die Ausnehmung (11; 30) zurückziehbar ist,
und wobei eine Spannvorrichtung (2) vorhanden ist, mittels welcher der Betätiger (7) entlang der Verspannrichtung (VR) auf das Konterlager (4) zu und auf die Grundplatte (8) zu bewegt werden kann,
**dadurch gekennzeichnet,**
**dass** die Grundplatte (8), insbesondere mittels der Ausnehmung (11; 30) in der Grundplatte (8), eine Führung für den Spanndorn (6) ausbildet, und dass ein zweites elastisches Element (22) vorhanden ist, mit welchem der Betätiger (7) gegenüber dem Spanndorn (6) entgegen der Verspannrichtung (VR) vorgespannt ist.

2. Spanndorn-Anordnung (1) nach Anspruch 1, **dadurch gekennzeichnet, dass** der Betätiger (7) mit einer Zugstange (7a) ausgebildet ist, und die Spannvorrichtung (2) bei Bewegung des Betätigers (7) entlang der Verspannrichtung (VR) mittels der Zugstange (7a) das Spreizelement (15) auf das Konterlager (4) zu zieht,
insbesondere wobei die Zugstange (7a) durch das Konterlager (4) hindurch zur Spannvorrichtung (2) geführt ist.

3. Spanndorn-Anordnung (1) nach einem der vorhergehenden Ansprüche, **dadurch gekennzeichnet, dass** eine erste Federhärte des ersten elastischen Elements (14) größer ist als eine zweite Federhärte des zweiten elastischen Elements (22).

4. Spanndorn-Anordnung (1) nach einem der vorhergehenden Ansprüche, **dadurch gekennzeichnet, dass** das zweite elastische Element (22) mit einer Schraubenfeder (22a) ausgebildet ist, welche das Spreizelement (15) von einem Fußteil (21) des Spanndorns (6) entgegen der Verspannrichtung (VR) weg drückt.

5. Spanndorn-Anordnung (1) nach einem der vorhergehenden Ansprüche, **dadurch gekennzeichnet, dass** das Spreizelement (15) mit einer oder mehreren kegelmantelförmigen Flächen (16) ausgebildet ist und/oder der Spanndorn (6) eine oder mehrere kegelmantelförmige Gegenflächen (17) für das Spreizelement (15) ausbildet.

6. Spanndorn-Anordnung (1) nach einem der vorhergehenden Ansprüche, **dadurch gekennzeichnet, dass** der Spanndorn (6) im Wesentlichen hülsenförmig ausgebildet ist, wobei zumindest das Spreizelement (15) zum Aufspreizen des Spanndorns (6) im Spanndorn (6) axial verfahrbar ist.

7. Spanndorn-Anordnung nach Anspruch 6, **dadurch gekennzeichnet, dass** im Inneren des Spanndorns (6) das zweite elastische Element (22) untergebracht ist.

8. Spanndorn-Anordnung (1) nach einem der vorhergehenden Ansprüche, **dadurch gekennzeichnet, dass** der Spanndorn (6) mit mehreren Spreizbacken (18a, 18b) ausgebildet ist, die durch im Wesentlichen parallel zur Betätigungsachse (BA) verlaufende Spalte (19) voneinander getrennt sind.

9. Spanndorn-Anordnung (1) nach Anspruch 8, **dadurch gekennzeichnet, dass** der Spanndorn (6) ein gemeinsames Fußteil (21) aufweist, von welchem die Spreizbacken (18a, 18b) abstehen, wobei sich das zweite elastische Element (22) an dem Fußteil (21) des Spanndorns (6) und am Spreizelement (15) abstützt.

10. Spanndorn-Anordnung (1) nach einem der Ansprüche 1 bis 9, **dadurch gekennzeichnet, dass** die Ausnehmung (30) der Grundplatte mit einem Anschlag (31) ausgebildet ist, der ein axiales Einführen des Spanndorns (6) in die Grundplatte (8) begrenzt.

11. Spanndorn-Anordnung (1) nach einem der Ansprüche 1 bis 9, **dadurch gekennzeichnet, dass** die Ausnehmung (11) der Grundplatte (8) durchgehend ausgebildet ist, so dass der Spanndorn (6) vollständig durch die Ausnehmung (11) der Grundplatte (8) hindurchgeführt werden kann.

12. Spanndorn-Anordnung (1) nach einem der vorhergehenden Ansprüche, **dadurch gekennzeichnet, dass** ein drittes elastisches Element (34) vorhanden ist, mittels welchem das Konterlager (4) gegenüber der Grundplatte (8) bei aneinander anliegendem Konterlager (4) und hinterem Lager (24) entlang der Betätigungsachse (BA) von der Grundplatte (8) weg vorgespannt wird.

13. Spanndorn-Anordnung (1) nach einem der vorhergehenden Ansprüche, **dadurch gekennzeichnet, dass** die Spannvorrichtung (2) mit einem Exzenterhebel (3) ausgebildet ist.

14. Spanndorn-Anordnung(1) nach einem der vorhergehenden Ansprüche, **dadurch gekennzeichnet, dass** am Spanndorn (6) eine oder mehrere profilierte Kontaktflächen (40), insbesondere gezackte Kontaktflächen (40), für eine Anlage an die Wand der Ausnehmung (23; 36) des Werkstücks (9) ausgebildet sind.

15. Verwendung einer Spanndorn-Anordnung (1) nach einem der vorhergehenden Ansprüche, **dadurch gekennzeichnet, dass** bei in die Ausnehmung (23; 36) des Werkstücks (9) eingeführtem Spanndorn (6) mit der Spannvorrichtung (2) der Betätiger (7) entlang der Verspannrichtung (VR) so weit auf das Konterlager (4) zu bewegt wird, dass der Spanndorn (6) in der Ausnehmung (23; 36) aufgespreizt verspannt wird und das Werkstück (9) spielfrei an die Grundplatte (8) und damit indirekt an das Konterlager (4) angelegt wird.

16. Verwendung nach Anspruch 15, **dadurch gekennzeichnet, dass** bei spielfrei auf der Grundplatte (8) anliegendem Werkstück (9) das Werkstück (9) einer Bohrbearbeitung und/oder einer Fräsbearbeitung unterzogen wird.

## Claims

1. Mandrel arrangement (1) for clamping a workpiece (9), comprising
- an expandable mandrel (6) for engagement in a recess (23; 36) in the workpiece (9),
- a counter bearing (4) for direct or indirect abutment of the workpiece (9),
- an actuator (7) that is movable with respect to the mandrel (6) along an actuation axis (BA) and comprises an expansion element (15), it being possible to expand the mandrel (6) by means of a relative movement of the expansion element (15) with respect to the mandrel (6) in a clamping direction (VR) that extends in parallel with the actuation axis (BA), and the mandrel (6) being designed to be movable relative to the counter bearing (4) along the actuation axis (BA), and
- a first resilient element (14) by means of which the mandrel (6) is preloaded with respect to the counter bearing (4) away from the counter bearing (4) against the clamping direction (VR),
a base plate (8) being provided, on which a front bearing (12) is formed for abutment of the workpiece (9) and a rear bearing (24) is formed for abutment of the counter bearing (4),
the base plate (8) forming a recess (11; 30) into which the mandrel (6) can be completely retracted along the actuation axis (BA) into the recess (11; 30) so as to be behind the front bearing (12),
and a clamping device (2) being provided, by means of which the actuator (7) can be moved in the clamping direction (VR) toward the counter bearing (4) and toward the base plate (8),
**characterized in that** the base plate (8) forms a guide for the mandrel (6), in particular by means of the recess (11; 30) in the base plate (8), and **in that** a second resilient element (22) is provided by means of which the actuator (7) is preloaded with respect to the mandrel (6) against the clamping direction (VR).

2. Mandrel arrangement (1) according to claim 1, **characterized in that** the actuator (7) is formed with a tie rod (7a), and the clamping device (2), when moving the actuator (7) in the clamping direction (VR), pulls the expansion element (15) toward the counter bearing (4) by means of the tie rod (7a), the tie rod (7a) in particular being guided through the counter bearing (4) toward the clamping device (2).

3. Mandrel arrangement (1) according to either of the preceding claims, **characterized in that** a first spring rate of the first resilient element (14) is greater than a second spring rate of the second resilient element (22).

4. Mandrel arrangement (1) according to any of the preceding claims, **characterized in that** the second resilient element (22) is formed with a helical spring (22a) which pushes the expansion element (15) away from a foot part (21) of the mandrel (6) against the clamping direction (VR).

5. Mandrel arrangement (1) according to any of the preceding claims, **characterized in that** the expansion element (15) is designed so as to have one or more cone-envelope-shaped surfaces (16) and/or the mandrel (6) forms one or more cone-envelope-shaped mating surfaces (17) for the expansion element (15).

6. Mandrel arrangement (1) according to any of the preceding claims, **characterized in that** the mandrel (6) is substantially sleeve-shaped, at least the expansion element (15) being axially movable in the mandrel (6) in order to expand the mandrel (6).

7. Mandrel arrangement according to claim 6, **characterized in that** the second resilient element (22) is accommodated in the interior of the mandrel (6).

8. Mandrel arrangement (1) according to any of the preceding claims, **characterized in that** the mandrel (6) is designed so as to have a plurality of expansion jaws (18a, 18b) which are separated from one another by gaps (19) that extend substantially in parallel with the actuation axis (BA).

9. Mandrel arrangement (1) according to claim 8, **characterized in that** the mandrel (6) has a common foot part (21) from which the expansion jaws (18a, 18b) protrude, the second resilient element (22) being supported on the foot part (21) of the mandrel (6) and on the expansion element (15).

10. Mandrel arrangement (1) according to any of claims 1 to 9, **characterized in that** the recess (30) in the base plate is designed so as to have a stop (31) which limits axial insertion of the mandrel (6) into the base plate (8).

11. Mandrel arrangement (1) according to any of claims 1 to 9, **characterized in that** the recess (11) in the base plate (8) is continuous such that the mandrel (6) can be guided completely through the recess (11) in the base plate (8).

12. Mandrel arrangement (1) according to any of the preceding claims, **characterized in that** a third resilient element (34) is provided, by means of which the counter bearing (4) is preloaded with respect to the base plate (8) away from the base plate (8) along the actuation axis (BA) when the counter bearing (4) and rear bearing (24) abut.

13. Mandrel arrangement (1) according to any of the preceding claims, **characterized in that** the clamping device (2) is designed so as to have an eccentric lever (3).

14. Mandrel arrangement (1) according to any of the preceding claims, **characterized in that** one or more profiled contact surfaces (40), in particular serrated contact surfaces (40), for abutment with the wall of the recess (23; 36) in the workpiece (9) are formed on the mandrel (6).

15. Use of a mandrel arrangement (1) according to any of the preceding claims, **characterized in that** when the mandrel (6) is inserted into the recess (23; 36) in the workpiece (9), the actuator (7) is moved by the clamping device (2) in the clamping direction (VR) so far toward the counter bearing (4) that the mandrel (6) is clamped so as to be expanded in the recess (23; 36) and the workpiece (9) is placed on the base plate (8) without play and thus indirectly on the counter bearing (4).

16. Use according to claim 15, **characterized in that** when the workpiece (9) rests on the base plate (8) without play, the workpiece (9) is subjected to drilling and/or milling.

## Revendications

1. Ensemble (1) à mandrin de serrage dévolu à l'ablocage d'une pièce (9), comprenant
- un mandrin de serrage (6) déployable, conçu pour pénétrer dans un évidement (23 ; 36) de la pièce (9),
- un contre-palier (4) dédié à l'appui direct ou indirect de ladite pièce (9),
- un actionneur (7), muni d'un élément de déploiement (15) et mobile par rapport au mandrin de serrage (6) le long d'un axe d'actionnement (BA), ledit mandrin de serrage (6) pouvant être déployé sous l'effet d'un mouvement relatif dudit élément de déploiement (15) par rapport audit mandrin de serrage (6), le long d'une direction d'ablocage (VR) s'étendant parallèlement à l'axe d'actionnement (BA), et ledit mandrin de serrage (6) étant de réalisation mobile par rapport au contre-palier (4), le long dudit axe d'actionnement (BA), et
- un premier élément élastique (14) par lequel ledit mandrin de serrage (6) est soumis, par rapport au contre-palier (4), à une précontrainte l'éloignant dudit contre-palier (4) en sens inverse de la direction d'ablocage (VR),
comportant une plaque de base (8) sur laquelle sont ménagés un palier antérieur (12), conçu pour procurer un appui à la pièce (9), et un palier postérieur (24) conçu pour procurer un appui au contre-palier (4),
laquelle plaque de base (8) forme un évidement (11 ; 30), le mandrin de serrage (6) pouvant être intégralement rétracté dans ledit évidement (11 ; 30), le long de l'axe d'actionnement (BA), jusqu'à la zone située derrière le palier antérieur (12),
et comportant un dispositif de serrage (2) au moyen duquel un mouvement peut être imprimé à l'actionneur (7), le long de la direction d'ablocage (VR), vers le contre-palier (4) et vers la plaque de base (8),
**caractérisé par le fait**
**que** la plaque de base (8) constitue un guide affecté au mandrin de serrage (6), en particulier au moyen de l'évidement (11 ; 30) pratiqué dans ladite plaque de base (8) ;
et par la présence d'un deuxième élément élastique (22) par lequel l'actionneur (7) est précontraint, par rapport audit mandrin de serrage (6), en sens inverse de la direction d'ablocage (VR).

2. Ensemble (1) à mandrin de serrage, selon la revendication 1, **caractérisé par le fait que** l'actionneur (7) est pourvu d'une tige de traction (7a) et, lors d'un mouvement dudit actionneur (7) le long de la direction d'ablocage (VR), le dispositif de serrage (2) tire l'élément de déploiement (15) vers le contre-palier (4) au moyen de ladite tige de traction (7a),
sachant notamment que ladite tige de traction (7a) est guidée vers ledit dispositif de serrage (2) en traversant ledit contre-palier (4) de part en part.

3. Ensemble (1) à mandrin de serrage, selon l'une des revendications précédentes, **caractérisé par le fait qu'**une première constante de rappel du premier élément élastique (14) est supérieure à une deuxième constante de rappel du deuxième élément élastique (22).

4. Ensemble (1) à mandrin de serrage, selon l'une des revendications précédentes, **caractérisé par le fait que** le deuxième élément élastique (22) est muni d'un ressort hélicoïdal (22a) qui pousse l'élément de déploiement (15) à l'écart d'une partie d'embase (21) du mandrin de serrage (6), en sens inverse de la direction d'ablocage (VR).

5. Ensemble (1) à mandrin de serrage, selon l'une des revendications précédentes, **caractérisé par le fait que** l'élément de déploiement (15) est doté d'une ou plusieurs surface(s) (16) en forme d'enveloppe conique, et/ou le mandrin de serrage (6) forme une ou plusieurs surface(s) complémentaire(s) (17) en forme d'enveloppe conique, dédiée(s) audit élément de déploiement (15).

6. Ensemble (1) à mandrin de serrage, selon l'une des revendications précédentes, **caractérisé par le fait que** le mandrin de serrage (6) est réalisé pour l'essentiel en forme de douille, sachant qu'au moins l'élément de déploiement (15) peut être déplacé axialement dans ledit mandrin de serrage (6), en vue de déployer ledit mandrin de serrage (6).

7. Ensemble (1) à mandrin de serrage, selon la revendication 6, **caractérisé par le fait que** le deuxième élément élastique (22) est logé dans l'espace interne du mandrin de serrage (6).

8. Ensemble (1) à mandrin de serrage, selon l'une des revendications précédentes, **caractérisé par le fait que** le mandrin de serrage (6) est doté de plusieurs mâchoires déployables (18a, 18b) mutuellement séparées par des espaces interstitiels (19) s'étendant, pour l'essentiel, parallèlement à l'axe d'actionnement (BA).

9. Ensemble (1) à mandrin de serrage, selon la revendication 8, **caractérisé par le fait que** le mandrin de serrage (6) comporte une partie d'embase (21) commune, au-delà de laquelle les mâchoires déployables (18a, 18b) font saillie, le deuxième élément élastique (22) prenant appui contre ladite partie d'embase (21) dudit mandrin de serrage (6), et contre l'élément de déploiement (15).

10. Ensemble (1) à mandrin de serrage, selon l'une des revendications 1 à 9, **caractérisé par le fait que** l'évidement (30) de la plaque de base est pourvu d'une butée (31) limitant une insertion axiale du mandrin de serrage (6) dans ladite plaque de base (8).

11. Ensemble (1) à mandrin de serrage, selon l'une des revendications 1 à 9, **caractérisé par le fait que** l'évidement (11) de la plaque de base (8) est de réalisation continue, de sorte que le mandrin de serrage (6) peut être intégralement guidé, de part en part, à travers ledit évidement (11) de ladite plaque de base (8).

12. Ensemble (1) à mandrin de serrage, selon l'une des revendications précédentes, **caractérisé par** la présence d'un troisième élément élastique (34) au moyen duquel, lorsque le contre-palier (4) et le palier postérieur (24) sont en applique l'un contre l'autre, ledit contre-palier (4) est soumis le long de l'axe d'actionnement (BA), par rapport à la plaque de base (8), à une précontrainte l'éloignant de ladite plaque de base (8).

13. Ensemble (1) à mandrin de serrage, selon l'une des revendications précédentes, **caractérisé par le fait que** le dispositif de serrage (2) est muni d'un levier excentré (3).

14. Ensemble (1) à mandrin de serrage, selon l'une des revendications précédentes, **caractérisé par le fait qu'**une ou plusieurs surface(s) profilée(s) de contact (40), en particulier des surfaces dentelées de contact (40) dévolues à une venue en applique contre la paroi de l'évidement (23 ; 36) de la pièce (9), est (sont) ménagée(s) sur le mandrin de serrage (6).

15. Utilisation d'un ensemble (1) à mandrin de serrage conforme à l'une des revendications précédentes, **caractérisée par le fait que**, lorsque le mandrin de serrage (6) est inséré dans l'évidement (23 ; 36) de la pièce (9), l'actionneur (7) est mû vers le contre-palier (4) le long de la direction d'ablocage (VR), à l'aide du dispositif de serrage (2), d'une course telle que ledit mandrin de serrage (6) subisse une contrainte de déploiement, dans ledit évidement (23 ; 36), et que ladite pièce (9) soit mise en applique contre la plaque de base (8), avec absence de jeu, et donc indirectement sur ledit contre-palier (4).

16. Utilisation selon la revendication 15, **caractérisée par le fait que**, lorsque la pièce (9) se trouve en applique contre la plaque de base (8), avec absence de jeu, ladite pièce (9) est soumise à un usinage par perçage et/ou à un usinage par fraisage.
